# EUROPÄISCHE PATENTSCHRIFT

(11) **EP 0 257 073 B1**
(45) Veröffentlichungstag und Bekanntmachung des Hinweises auf die Patenterteilung: **04.10.1989**
(21) Anmeldenummer: 87901440.5
(22) Anmeldetag: 14.02.1987
(51) Int. Cl.: A63C 9/081

(54) **SICHERHEITSSKIBINDUNG**
SAFETY SKI BINDING
FIXATION DE SECURITE POUR SKI

(30) Priorität: 17.02.1986 AT 408/86
(43) Veröffentlichungstag der Anmeldung: 02.03.1988
(73) Patentinhaber: TMC CORPORATION, CH-6340 Baar/Zug (CH)
(72) Erfinder: STRITZL, Karl, A-1020 Wien (AT); FREISINGER, Henry, A-1210 Wien (AT); LUSCHNIG, Franz, A-2614 Traiskirchen (AT)
(74) Vertreter: Szász, Tibor, Dipl.-Ing.
(86) Internationale Anmeldenummer: EP8700080
(87) Internationale Veröffentlichungsnummer: WO8704939

(56) Entgegenhaltungen:
- WO-A-85/03451
- AT-A- 376 374
- DE-A- 3 342 155
- DE-A- 3 421 499
- FR-A- 2 482 864

## Beschreibung

Die Erfindung bezieht sich auf eine Sicherheitsskibindung gemäß dem Oberbegriff des Anspruches 1.

Eine derartige Sicherheitsskibindung ist beispielsweise in der DE-A-1 334 155 beschrieben. Bei dieser Ausführungsform einer Skibindung ist die Auslösung des Skischuhs bei einem Drehsturz insofern unbefriedigend, als bei einem seitlichen Ausschwenken der Sohlenplatte die Vorspannung der Rastfeder, welche den Sohlenhalter in der Fahrtstellung hält, erhöht wird; dies kann mitunter zu Überbeanspruchungen, insbesondere des Knöchels, Anlaß geben.

Die Erfindung stellt sich die Aufgabe, diesen Nachteil zu beseitigen und eine Sicherheitsskibindung zu schaffen, welche eine zusätzliche Freigabe des Skischuhs durch eine Relativbewegung des Fersenhalters gegenüber der Sohlenplatte auch bei reiner horizontaler Belastung gewährleistet. Dabei soll auch bei einem Rückwärtsdrehsturz des Skiläufers eine Auslösung des Fersenhalters ermöglicht werden. Allerdings ist hiefür die Verwendung eines am Sohlenhalter angelenkten und in der Einstiegsstellung an demselben abgestützten Trittspornes erforderlich, wie er in der AT-A-2 378 691 beschrieben ist.

Ausgehend von einer Skibindung gemäß dem Oberbegriff des Anspruches 1 wird diese Aufgabe erfindungsgemäß durch die Merkmale des kennzeichnenden Teiles dieses Anspruches gelöst. Durch diese Merkmale wird erreicht, daß der Lagerbock nur innerhalb eines vorgegebenen Schwenkwinkels gegenüber der Sohlenplatte verriegelt ist; überschreitet die Auslenkung jedoch diesen Winkel, so wird der Lagerbock freigegeben und kann sich gegenüber der Sohlenplatte verdrehen.

Für eine konstruktiv besonders einfache Ausgestaltung bietet sich die Naßnahme des Anspruches 2 an.

Durch den Gegenstand des Anspruches 3 wird die Anordnung der Steuerkurve für den Sohlenhalter vereinfacht.

Schließlich ermöglicht es die Naßnahme des Anspruches 4, die Vorspannung derjenigen Druckfeder zu variieren, welche der Rolle zugeordnet ist, die an der an der Grundplatte vorgesehenen Steuerkurve abrollt.

In der Zeichnung ist eine beispielsweise Ausführungsform des Erfindungsgegenstandes dargestellt.
Fig. 1 ist ein Schnitt durch eine Skibindung nach der Linie I - in Fig. 2 und
Fig. 2 ein Schnitt nach der Linie 11 - 11 in Fig. 1.
Fig. 3 gibt einen der Fig. 1 entsprechenden Schnitt in der ausgelösten Lage des Fersenhalters nach einem Frontalsturz wieder.

In Fig. 4 ist ein abgeändertes Detail zu Fig. 1 in größerem Naßstab dargestellt.

In Fig. 1 ist mit 1 ein Ski und mit 2 ein Fersenhalter in seiner Gesamtheit bezeichnet. Letzterer besitzt eine an der Skioberseite 1 a zu befestigende Grundplatte 3, welche mit einem vertikalen Drehzapfen 4 versehen ist. Auf diesem Drehzapfen 4 ist eine Sohlenplatte 8 schwenkbar gelagert, welche zur Auflage eines nicht dargestellten Skischuhs dient.

Der Fersenhalter 2 ist von bekannter Bauart. Erbesitzt einen Trittsporn 7 und einen Sohlenhalter 6, welch' letzterer um eine Querachse 6b in einem Lagerbock 16 schwenkbar gelagert ist. Auf dieser Querachse 6b ist auch eine eine Rastfeder 25 aufnehmende Federgabel 45 gelagert. Der Lagerbock 16 weist eine Vorderwand 16c auf, an welcher das Ende eines im Sohlenhalter 6 auf einer weiteren Querachse 48a gelagerten Rasthebels 48 anliegt. Dieser Rasthebel 48 wird an seiner Rückseite von einem Druckstück 49 beaufschlagt, das in Schlitzen der Federgabel 45 geführt und von der Rastfeder 25 beaufschlagt wird. Der Fersenhalter 2 ist mit einem Auslösehebel 91 versehen, der um die gleiche Achse 48a wie der Rasthebel 48 verschwenkt werden kann und zum willkürlichen Aussteigen dient.

Die Grundplatte 3 trägt an ihrem hinteren Ende eine horizontale Steuerkurve 3a. Mit dieser wirkt, in noch näher zu beschreibender Weise, eine von einer Druckfeder 21 beaufschlagte Rolle 19 zusammen, welche, wie folgt, zur Steuerung der Verriegelung des Lagerbockes 16 dient.

An ihrem hinteren Ende trägt die Sohlenplatte 8 eine Hochachse 61, an der die Basis 16a des Lagerbockes 16 gelagert ist. An das vordere Ende der Basis 16a ist eine nach unten offene Gabel 16d angesetzt. Die Sohlenplatte 8 besitzt einerseits ein kreisbogenförmiges Langloch 71, das die Hochachse 61 als Mittelpunkt hat und in dem die Gabel 16d geführt ist, und anderseits einen in Richtung ihrer Längsachse verlaufenden Schlitz 72. Die von der Druckfeder 21 beaufschlagte Rolle 19 ist an einer vertikalen Achse 15 gelagert, die im Schlitz 72 der Sohlenplatte 8 geführt ist. Die Achse 15 ist in einem Winkeleisen 73 angeordnet, an dem das Ende der Druckfeder 21 anliegt deren anderes Ende sich an einem nach unten ragenden Ansatz 8e der Sohlenplatte 8 abstützt. Die Achse 15 weist einen horizontal verlaufenden Fortsatz 15a auf, der zwischen den beiden Zinken der Gabel 16d in der Fahrtstellung der Skibindung geführt wird. Da vordere Ende des Lagerbockes 16 wird durch einen an die Bohlenplatte 8 angesetzten Vorsprung 75 gegen Abheben gesichert.

In der Sohlenplatte 8 ist ferner ein zweites kreisbogenförmiges Langloch 76 ausgespart, dessen Mittelpunkt in der geometrischen Achse des Drehzapfens 4 liegt und in das ein aufgebogener Abschnitt 3d der Grundplatte 3 mit einer vertikalen Steuerkurve 77 ragt. Auf der vertikalen Steuerkurve 77 stützt sich eine Rolle 78 ab, die am Sohlenniederhalter 6 gelagert ist. Der Trittsporn 7 ist in bekannter Weise gelenkig ausgestaltet, um ein Hochschwenken des Sohlenhalters 6 auch bei einem Rückwärtsdrehsturz, wenn der Skifahrer mit dem Absatz des Skischuhs auf dem Trittsporn 7 steht, zu ermöglichen. In der Einstiegstellung ist der Trittsporn 7 am Sohlenhalter 6 abgestützt.

Bei einem Frontalsturz des Skiläufers gleitet das in Fig. 1 linke Ende des Rasthebels 48 entlang der Vorderwand 16c des Lagerbockes 16, bis der Skischuh freigegeben ist. Um einen Wiedereinstieg des Skiläufers mit dem Skischuh zu ermöglichen, wird der Rasthebel 48 in der geöffneten Stellung des Fersenhalters 2 durch eine Rast festgehalten.

Bei einem Drehsturz des Skiläufers wird die Sohlenplatte 8 um den Drehzapfen 4 gegen die Kraft der Rastfeder 25 welche die Rolle 78 beaufschlagt, verdreht. Gleichzeitig rollt die Rolle 19 entlang der Steuerkurve 3a. Die Rolle 78 hebt den ohlenhalter 6 so lange an, bis der Auslösepunkt des Sohlenhalters erreicht ist. Ist die Sohlenplatte 8 ausreichend ausgeschwenkt, so wird der Fortsatz 15a der Achse 15 aus dem Schlitz zwischen den beiden Zinken der Gabel 16d herausgezogen, wonach sich der Fersenhalter 2 um seine Hochachse 61 verschwenken kann. Dies hat aber eine seitliche Freigabe des Skischuhs zur Folge.

Das in Fig. 4 dargestellte abgeänderte Detail der Skibindung nach den Fig. 1 - 3 unterscheidet sich von letzterer lediglich dadurch, daß die die Rolle 19' beaufschlagende Druckfeder 21' an ihrem von der Rolle entfernten Ende an einem Kolben 85 abgestützt ist, der in einem Schlitz 8'f der Sohlenplatte 8', gegen Verdrehen gesichert, geführt ist. An der von der Druckfeder 21' entfernten Seite des Kolbens 85 liegt eine Rändelschraube 87 mit ihrem Ende an, welche in eine Gewindebohrung des Ansatzes 8'e der Sohlenplatte 8' eingeschraubt ist.

Soll die Vorspannung der Druckfeder 21' verändert werden, so wird die Rändelschraube 87 im entsprechenden Drehsinn verdreht.

Die Erfindung ist nicht an das im vorstehenden beschriebene Ausführungsbeispiel gebunden. Vielmehr sind verschiedene Abänderungen desselben möglich, ohne den Rahmen der Erfindung zu verlassen. Beispielsweise könnte die zum Andrücken der Rolle an die Steuerkurve der Grundplatte bestimmte Druckfeder auch durch ein Tellerfederpaket ersetzt werden.

## Patentansprüche

1. Sicherheitsskibindung mit einer an der Skioberseite (1a) zu befestigenden, einen vertikalen Drehzapfen (4) tragenden Grundplatte (3), welchem Drehzapfen (4) eine Sohlenplatte (8) schwenkbar gelagert ist, die an ihrem hinteren Ende einen Fersenhalter (2) mit einem von einer Rastfeder (25) beaufschlagten um eine Querachse (6b) hochschwenkbaren, Sohlenhalter (6) und an ihrem vorderen Ende einen Haltebacken trägt, wobei die Sohlenplatte (8) von dieser Rastfeder (25) mittels einer Rolle (78) in Richtung ihrer Mittellage gedrängt wird,
dadurch gekennzeichnet, daß der
Fersenhalter (2) einen mit seiner Basis (16a) um eine Hochachse (61) verschwenkbaren Lagerbocke (16) besitzt, in dem auf der Querachse (6b) der Sohlenhalter (6) und eine die Rastfeder (25) aufnehmende Federgabel (45) gelagert sind, wobei im Sohlenhalter (6) auf einer weiteren Querachse (48a) ein Rasthebel (48) gelagert ist, dessen Nase in der Fahrstellung des Fersenhalters (2) an der Vorderwand (16c) des Lagerbockes (16) lösbar verrastet ist und über der ein Druckstück (49) von der Rastfeder (25) beaufschlagt wird, daß ein Trittsporn am Sohlenhalter (6) angelenkt und zum Schließben des Sohlenhalters (6) an diesem abgestützt ist, daß die Hochachse (61) für den Lagerbock (16) an der Sohlen an der Sohlenplatte (8) befestigt ist, und daß dem Lagerbock (16) eine weitere Rolle (19) zugeordnet ist, die von einer zusätzlichen Druckfeder (21) an eine an der Grundplatte (3) angeordnete horizontale Steuerkurve (3a) angedrückt wird, die in der Fahrtstellung die Basis (16a) des Lagerbockes (16) gegen ein Verschwenken in der Horizontalebene sichert.

2. Skibindung nach Anspruch 1, dadurch gekennzeichnet, daß die Rolle (19) an einer vertikalen Achse (15) gelagert ist, die in einem Schlitz-(72) der Sohlenplatte (8) in deren Längsrichtung verschiebbar geführt ist, und daß diese Achse (15) einen horizontalen Fortsatz (15a) trägt, der in der Fahrtstellung zwischen die beiden Zinken einer von der Basis (16a) des Lagerbockes (16) abgebogenen Gabel (16d) ragt.

3. Skibindung nach Anspruch 1 oder 2, dadurch gekennzeichnet, daß die von der Rastfeder (25) beaufschlagte Rolle (78) am Sohlenhalter (6) gelagert ist und sich an einer an einem aufgebogenen Abschnitt (3d) der Grundplatte (3) ausgebildeten Steuerkurve (77) abstützt, und daß der aufgebogene Abschnitt (3d) der Grundplatte (3) ein zweites kreisbogenförmiges Langloch (76) in der Sohlenplatte (8) durchsetzt, dessen Mittelpunkt in der geometrischen Achse des Drehzapfens (4) liegt.

4. Skibindung nach einem der Ansprüche 1 - 3, dadurch gekennzeichnet, daß die die Rolle (19') beaufschlagende Feder eine Druckfeder (21') ist, die in ihrer Vorspannung einstellbar ist, indem beispielsweise das von der Rolle (19') entfernte Federwiderlager in Form eines Kolbens (85) ausgestaltet ist, der in der Sohlenplatte (8') gegen Verdrehen gesichert gelagert ist und mittels einer Rändelschraube (87) verschiebbar ist, die in eine Gewindebohrung eines Ansatzes (8'e) der Sohlenplatte (8') eingeschraubt ist (Fig. 4).

## Claims

1. A safety ski binding comprising a base plate (3) to be fastened to the upper side (1 a) of the ski and supporting a vertical pivot (4), at which pivot (4) a sole plate (8) is pivotably mounted, which supports at its rear end a heel, support (2) with a sole support (6) acted upon by a locking spring (25), which sole support (6) is upward pivotable around a transverse axle (66) and at its front end supports a holding jaw, the sole plate (8) being pushed by this locking spring (25) in the direction of its central position by means of a roller (78), characterized in that the heel support (22), has a bearing block (16) being pivotable with its base (16a) about a vertical axle (61), in which the sole support (6) and a spring fork (45) receiving the locking spring (25) are mounted on the transverse axle (6b), a locking lever (48) being mounted in the sole support (6) on a further transverse axle (48a), whose nose is detachably locked in the skiing position of the heel support (2) at the front side (16c) of the bearing block and which is acted upon via a pressure element (49) by the locking spring (25), that a tread spur, is linked to the sole support (6) and is supported on the same to close the sole support (6), that the vertical axle (61) for the bearing block (16) is fastened to the sole plate (8) and that a further roller (19) is allocated to the bearing block (16), which is pressed by an additional pressure spring (21) against a horizontal cam (3a) disposed on the base plate (3), which secures the base (16a) of the bearing block (16) against a horizontal swing in the skiing position.

2. A ski binding according to claim 1, characterized in that the roller (19) is mounted on a vertical axle (15), which is displaceably guided in a slot (72) of the sole plate (8) in the longitudinal direction thereof and that this axle (15) supports a horizontal extension (15a) which projects in the skiing position between the two prongs of a fork (16d) bent off from the base (16a) of the bearing block (16).

3. A ski binding according to claim 1 or 2, characterized in that the roller (78) acted upon by the locking spring (25) is mounted on the sole support (6) and is supported on a cam (77) formed at a section (3d) of the base plate (3), which is bent up and that the bent up section (3d) of the base plate traverses a second circular-arc- shaped oblong hole (76) in the sole plate (8), whose centre is in the geometrical axis of the pivot (4).

4. A ski binding according to one of the claims 1 to 3, characterized in that the spring acting upon the roller (19') is a pressure spring (21'), which is adjustable in its bias by designing e. g. the spring abutment remote from the roller (19') in the form of a piston (85), which is mounted in the sole plate (8') secured against twisting and can be displaced by means of a knurled screw (87), which is screwed into a threaded bore of a lug (8'e) of the sole plate (8') (Fig. 4).

## Revendications

1. Fixation de sécurité pour ski, présentant une plaque de base (3) qui porte un tourillon vertical (4) et doit être fixée à la face supérieure (1a) du ski, ledit tourillon (4) assurant le montage pivotant d'une plaque de semelle (8) qui porte une mâchoire de retenue à son extrémité antérieure et, à son extrémité postérieure, une talonnière (2) munie d'un cale-semelle (6) pouvant pivoter vers le haut autour d'un axe transversal (6b) et soumis à l'action d'un ressort d'encliquetage (25), la plaque de semelle (8) étant repoussée par ce ressort d'encliquetage (25) en direction de sa position centrale, au moyen d'un galet (78), caractérisée par le fait que la talonnière (2) possède un sabot de montage (16) qui peut pivoter par sa base (16a) autour d'un axe vertical (61), et dans lequel sont montés, sur l'axe transversal (6b), le cale-semelle (6) et une fourche élastique (45) logeant le ressort d'encliquetage (25), un levier encliquetable (48) étant monté dans le cale-semelle (6), sur un autre axe transversal (48a), levier dont le mentonnet est encliqueté amoviblement, dans la position de course de la talonnière (2), sur la paroi antérieure (16c) du sabot de montage (16), ledit levier étant sollicité par le ressort d'encliquetage (25), par l'intermédiaire d'un organe de pression (49); par le fait qu'un éperon repose-pied est articulé sur le cale-semelle (6) et prend appui sur ce cale-semelle (6) en vue de la fermeture de celui-ci; par le fait que l'axe vertical (61) associé au sabot de montage (16) est fixé à la plaque de semelle (8); et par le fait qu'un autre galet (19), associé au sabot de montage (16), est poussé par un ressort supplémentaire de pression (21) contre une came horizontale de commande (3a) qui est située sur la plaque de base (3) et qui, dans la position de course, empêche la base (16a) du sabot de montage (16) de pivoter dans le plan horizontal.

2. Fixation de sécurité pour ski, selon la revendication 1, caractérisée par le fait que le galet (19) est monté sur un axe vertical (15) guidé, dans une fente (72) de la plaque de semelle (8), avec faculté de coulissement dans le sens longitudinal de celle-ci; et par le fait que cet axe (15) porte un prolongement horizontal (15a) qui s'engage, dans la position de course, entre les deux dents d'une fourche (16d) coudée à l'écart de la base (16a) du sabot de montage (16).

3. Fixation de sécurité pour ski, selon la revendication 1 ou 2, caractérisée par le fait que le galet (78) soumis à l'action du ressort d'encliquetage (25) est monté sur le cale-semelle (6), et prend appui contre une came de commande (77) ménagée sur une région relevée (3d) de la plaque de base (3); et par le fait que la région relevée (3d) de la plaque de base (3) traverse un deuxième trou oblong (76) en forme d'arc de cercle, pratiqué dans la plaque de semelle (8) et dont le centre coïncide avec l'axe géométrique du tourillon (4).

4. Fixation de sécurité pour ski, selon l'une des revendications 1 - 3, caractérisée par le fait que le ressort agissant sur le galet (19') est un ressort de pression (21') dont la précharge est réglable du fait que, par exemple, la contre-butée de ressort éloignée du galet (19') est réalisée sous la forme d'un piston (85) qui est monté dans la plaque de semelle (8') avec verrouillage antirotation, et peut être animé d'un coulissement au moyen d'une vis (87) à tête moletée, vissée dans un trou taraudé d'un appendice (8'e) de la plaque de semelle (8') (figure 4).
